# EUROPÄISCHE PATENTSCHRIFT

(11) **EP 0 547 095 B1**
(45) Veröffentlichungstag und Bekanntmachung des Hinweises auf die Patenterteilung: **29.06.1994**
(21) Anmeldenummer: 91915476.5
(22) Anmeldetag: 05.09.1991
(51) Int. Cl.: E06B 3/66

(54) **VORRICHTUNG ZUM STEUERN DER BEWEGUNG EINES WERKZEUGS LANGS DES RANDES VON GLASSCHEIBEN**
DEVICE FOR CONTROLLING THE DISPLACEMENT OF A TOOL ALONG THE EDGE OF GLASS PANES
DISPOSITIF DE COMMANDE DU DEPLACEMENT D'UN OUTIL LE LONG DU BORD DE VITRES

(30) Priorität: 07.09.1990 DE 4028485; 23.10.1990 DE 4033585
(43) Veröffentlichungstag der Anmeldung: 23.06.1993
(73) Patentinhaber: Lenhardt Maschinenbau GmbH, D-75242 Neuhausen (DE)
(72) Erfinder: LENHARDT, Karl, D-7531 Neuhausen-Hamberg (DE)
(74) Vertreter: Twelmeier, Ulrich, Dipl.Phys.
(86) Internationale Anmeldenummer: EP9101677
(87) Internationale Veröffentlichungsnummer: WO9204521

(56) Entgegenhaltungen:
- EP-A- 0 103 925
- EP-A- 0 252 066
- EP-A- 0 329 224
- EP-A- 0 337 978

## Beschreibung

### Technisches Gebiet:

Die Erfindung geht aus von einer Vorrichtung zum Steuern der Bewegung eines Werkzeugs längs des Randes von Glasscheiben, insbesondere von Isolierglasscheiben, mit einem Waagerechtförderer, auf dem die Glasscheiben durch eine Stützeinrichtung, welche mit ihrer die Abstützung bewirkenden Vorderseite eine Scheibenlaufebene definiert, gestützt gefördert werden, mit einem oder mehreren optischen Sensoren, welche die Glasscheiben abtasten und mit einem Antriebsmotor zum Verschieben des Werkzeugs parallel zur Scheibenlaufebene quer zur Förderrichtung des Waagerechtförderers (1).

### Stand der Technik:

Eine solche Vorrichtung ist aus der DE-C-28 16 437 bekannt. Bei der bekannten Vorrichtung wird eine Düse zum Versiegeln der Randfuge von Isolierglasscheiben durch eine Lichtschranke gesteuert, welche mit der Versiegelungsdüse mitbewegt wird und anzeigt, wenn die Düse eine Ecke der Isolierglasscheibe erreicht. Die Lichtschranke steuert den Antrieb der Düse dann so, dass die Düse an der Ecke der Isolirglasscheibe um 90° verschwenkt wird und sich danach am anschließenden Abschnitt des Randes der Isolierglasscheibe entlangbewegt. Diese Art der Steuerung ist gut für rechteckige Isolierglasscheiben, ist jedoch weniger geeignet zum Steuern der Bewegung eines Werkzeuges längs des Randes von einzelnen Glasscheiben oder von Isolierglasscheiben, welche eine von der Rechteckgestalt abweichende Gestalt haben - sogenannte Modellscheiben. Um die Bewegung eines Werkzeuges längs des Randes von Modellscheiben zu steuern, ist es bekannt, einen numerisch gesteuerten Antrieb für die Bewegung des Werkzeuges zu verwenden und in einem Datenspeicher ausgewählte Gestalten von Modellscheiben zu speichern und jedesmal dann, wenn eine Glasscheibe mit einer gespeicherten Gestalt zur Bearbeitung ansteht, die charakterischen Daten der Gestalt durch einen Rechner auszulesen und das Werkzeug entsprechend zu steuern. Nachteilig dabei ist, dass Glasscheiben, deren Gestalt nicht gespeichert ist, nicht automatisch bearbeitet werden können, sondern von Hand bearbeitet werden müssen. Ein weiterer Nachteil besteht darin, dass man der numerischen Steuerung des Werkzeuges auf irgend eine Weise mitteilen muss, wann eine Modellscheibe zur Bearbeitung kommt und welche Gestalt sie hat, z.B. dadurch, dass die Glasscheiben zunächst hinsichtlich Gestalt und Größe erfaßt und durch Anbringen eines maschinenlesbaren Datenträgers codiert werden, der in der Bearbeitungsvorrichtung durch ein Lesegerät gelesen wird, welches mit dem Rechner verbunden ist, der die Bewegung des Werkzeugs steuert (EP-A-0 252 066), oder dadurch, dass durch eine detaillierte, rechnergestützte Fertigungsplanung von Beginn an für einen gesamten Produktionszyklus die Maße der zu bearbeitenden Glasscheiben und die Reihenfolge, in der sie der Bearbeitung zugeführt werden, festgelegt und vorgegeben ist. Auf eine solche detaillierte Fertigungsplanung sind die meisten Betriebe, welche Glasscheiben verarbeiten, jedoch nicht eingerichtet; sie wäre angesichts des ständigen Formatwechsels bei den zu bearbeitenden Glasscheiben auch nicht flexibel genug.

### Darstellung der Erfindung:

Der vorliegenden Erfindung liegt die Aufgabe zugrunde, eine Vorrichtung zum Steuern der Bewegung eines Werkzeugs längs des Randes von Glasscheiben zu schaffen, mit welcher sowohl rechteckige Glasscheiben als auch beliebig gestaltete Modellscheiben so, wie sie kommen, also in beliebiger Reihenfolge, ohne eine detaillierte Fertigungsplanung und ohne Anbringen von maschinenlesbaren Datenträgern automatisch bearbeitet werden können.

Diese Aufgabe wird gelöst durch eine Vorrichtung zum Steuern der Bewegung eines Werkzeugs längs des Randes von Glasscheiben, insbesondere von Isolierglasscheiben, mit einem Waagerechtförderer, auf dem die Glasscheiben durch eine Stützeinrichtung, welche mit ihrer die Abstützung bewirkenden Vorderseite eine Scheibenlaufebene definiert, gestützt gefördert werden, mit einem oder mehreren optischen Sensoren, welche die Glasscheiben abtasten, und mit einem Antriebsmotor zum Verschieben des Werkzeugs parallel zur Scheibenlaufebene quer zur Förderrichtung des Waagerechtförderers, in welcher als optische Sensoren eine oder mehrere elektronische Zeilenkameras vorgesehen sind, welche so gegen die Scheibenlaufebene gerichtet angeordnet sind, dass sich die in oder parallel zu der Scheibenlaufebene liegenden Abtastzeilen jeweils rechtwinklig zur Förderrichtung erstrecken, dass ein mit dem Waagerechtförderer synchronisierter Weggeber zum Messen des Förderweges vorgesehen ist, und dass ein Auswerterechner vorgesehen ist, der eingangsseitig mit dem Ausgang der Zeilenkamera(s) sowie mit dem Ausgang des Weggebers und ausgangsseitig mit dem Antriebsmotor des Werkzeugs verbunden ist. Vorteilhafte Weiterbildungen der Erfindung sind Gegenstand der abhängigen Ansprüche.

Die Erfindung geht in Ubereinstimmung mit der DE-C 28 16 437 davon aus, dass die Glasscheiben, vorzugsweise hochkant stehend, auf einem Waagerechtförderer gefördert werden, bei dem es sich z.B. um ein Förderband oder um einen Rollengang oder um waagerecht bewegte Auflager handeln kann, welche die Glasscheiben unterstützen. Grundsätzlich können die Glasscheiben aber auch liegend gefördert werden. Bei der Stützeinrichtung kann es sich z.B. um eine Luftkissenwand handeln, deren Vorderseite die Scheibenlaufebene definiert, oder um eine in der Höhe verstellbare waagerechte Zeile von Stützrollen (DE-C-30 38 425), welche die auf einem Waagerechtförderer stehenden Glasscheiben nahe ihrem oberen Rand stützen, oder um ein Feld von Stützrollen oder Stützwalzen, welche mit ihrer gemeinsamen vorderen Tangentialebene die Scheibenlaufebene definieren, oder auch ein oder mehrere synchron mit dem Waagerechtförderer angetriebene Förderbänder oder Saugförderbänder (EP-A-0 222 349), welche auch zugleich den Waagerechtförderer bilden können.

Zum Verschieben des Werkzeugs parallel zur Scheibenlaufebene quer (insbesondere im rechten Winkel) zur Förderrichtung des Waagerechtförderers ist ein Antriebsmotor vorgesehen, bei dem es sich z.B. um einen elektrischen Schrittmotor handeln kann. Zum Abtasten der Glasscheiben und Steuern des Antriebsmotors des Werkzeugs sind erfindungsgemäß eine oder mehrere elektronische Zeilenkameras vorgesehen, welche ein aus einer oder mehreren Zeilen aufgebautes Bildfeld haben und so gegen die Scheibenlaufebene gerichtet sind, dass sich die Abtastzeile(n) der jeweiligen Zeilenkamera, die auf die Scheibenlaufebene bzw. auf die in der Scheibenlaufebene befindliche Glasscheibe projiziert wird bzw. werden, rechtwinklig zur Förderrichtung des Waagerechtförderers erstreckt bzw. erstrecken.

Die Zeilenkamera sieht also dort, wo eine Abtastzeile die jeweilige Glasscheibe überstreicht, die Erstreckung der Glasscheibe rechtwinklig zur Förderrichtung. Da die Glasscheibe durch den Waagerechtförderer quer zur Abtastzeile bewegt wird, sieht die jeweilige Zeilenkamera im Verlauf der Förderbewegung z.B. die Höhe der Glasscheibe in Abhängigkeit von ihrer Länge. Um die Gestalt der jeweiligen Glasscheibe zu ermitteln, muss deshalb ausser der von der jeweiligen Zeilenkamera gelieferten Höhe nur noch die schlupffreie Bewegung der Glasscheibe auf dem Waagerechtförderer erfaßt werden. Zu diesem Zweck ist erfindungsgemäß zusätzlich ein mit dem Waagerechtförderer synchronisierter Weggeber vorgesehen, welcher eine Messung des Förderweges gestattet. Es kann sich bei dem Weggeber z.B. um einen inkremental arbeitenden Drehgeber handeln, welcher auf einer synchron mit dem Waagerechtförderer angetriebenen Welle sitzt und proportional zu seinen Bewegungsinkrementen elektrische Impulse an einen Auswerterechner übermittelt, welchem auch die Ausgangssignale der Zeilenkameras zugeführt werden. Dem Auswerterechner steht damit die volle Information über die Erstreckung der Glasscheiben in zwei Dimensionen, nämlich in Förderrichtung und quer zur Förderrichtung, zur Verfügung, und damit hat er alle Informationen, die nötig sind, um die Bewegung eines Werkzeugs längs des Randes der Glasscheiben zu steuern. Dabei unterliegt die Umrißgestalt der Glasscheiben grundsätzlich keinen Einschränkungen. Es können sowohl rechteckige als auch beliebig gesteuerte Modellscheiben automatisch bearbeitet werden, ohne dass die Reihenfolge, in welcher sie dem Bearbeitungswerkzeug zugeführt werden, vorher festgelegt werden müsste.

Auf die Art des Bearbeitungswerkzeuges kommt es dabei nicht an; es kann sich um eine Düse handeln, mit welcher die Randfuge einer Isolierglasscheibe versiegelt wird, es kann sich um ein Schleifwerkzeug handeln, mit dem eine Beschichtung längs des Randes einer Glasscheibe entfernt wird, es kann sich auch um ein Werkzeug handeln, mit welchem ein vorgefertigter, plastischer Abstandhalter in Gestalt eines Stranges auf eine Glasscheibe längs ihres Randes aufgetragen wird.

Die jeweilige Zeilenkamera wird vorzugsweise unter einem von 90° verschiedenen Winkel zur Förderrichtung gegen die Scheibenlaufebene gerichtet oder zwar senkrecht zur Förderrichtung, aber unter einem von 90° verschiedenen Winkel zur Scheibenlaufebene. Das ermöglicht es, auf derselben Seite der Scheibenlaufebene wie die Zeilenkamera eine gegen die Scheibenlaufebene gerichtete Lichtquelle vorzusehen, und zwar in solcher Anordnung, dass die Glasscheiben einen wesentlichen Teil des von der Lichtquelle ausgehenden Lichtes zur Zeilenkamera reflektieren, so dass die Zeilenkamera die Glasscheibe deutlich erkennen kann. Zur Verstärkung des Kontrastes ist auf der der Lichtquelle abgewandten Seite der Scheibenlaufebene vorzugsweise eine geschwärzte Fläche vorgesehen, welche durch die Glasscheibe hindurchgegangenes Licht schluckt, aber nicht zur Zeilenkamera reflektiert.

Grundsätzlich genügt eine einzige Zeilenkamera zur Ermittlung der Gestalt der Glasscheiben. Das Objektiv der Zeilenkamera hat einen vorgegebenen Öffnungswinkel, und in diesen Öffnungswinkel muss das Scheibenformat, und zwar die Erstreckung der Glasscheiben quer zu ihrer Förderrichtung hineinpassen. Zur Erhöhung der Meßgenauigkeit kann es insbesondere bei größeren Glasscheiben vorteilhaft sein, nicht nur eine, sondern zwei oder noch mehr Zeilenkameras vorzusehen und so anzuordnen, dass ihre objektseitigen Abtastzeilen miteinander fluchten, wobei die Abtastzeilen einander benachbarter Zeilenkameras sich vorzugsweise teilweise überlappen. Bei bekannter Position der Zeilenkameras kann der Auswerterechner aus der Kombination der Signale der Zeilenkameras in entsprechender Weise wie aus dem Ausgangssignal einer einzelnen Zeilenkamera die Gestalt der Glasscheiben ermitteln.

Eine Verschiebung der Zeilenkameras zur Anpassung an unterschiedliche Scheibenformate ist nicht erforderlich. Sie sind deshalb zweckmässigerweise ortsfest angeordnet und lediglich justierbar. Es ist aber auch durchaus möglich, mit nur einer Zeilenkamera auch bei großen Glasscheiben eine hohe Meßauflösung zu erhalten, indem man diese eine Zeilenkamera durch einen Schrittmotor rechtwinklig zur Förderrichtung parallel zur Scheibenlaufebene verschiebbar anordnet und zusätzlich einen mit dem Schrittmotor synchronisierten Weggeber vorsieht, dessen Ausgang ebenfalls mit dem Auswerterechner verbunden ist. Durch den Schrittmotor kann eine solche Zeilenkamera ausgehend von einer Lage, in der ein Rand, insbesondere der auf einem Waagerechtförderer stehende untere Rand einer Glastafel im Gesichtsfeld der Zeilenkamera liegt, fortschreitend quer zur Förderrichtung nachgeführt werden, bis der gegenüberliegende Rand der Glasscheibe im Gesichtsfeld der Zeilenkamera erscheint. Der Auswerterechner muss dann lediglich die aus dem Ausgangssignal der Zeilenkamera gewonnene Maßzahl zu jener Maßzahl addieren, die entsprechend der Stellung des Schrittmotors aus dem Ausgangssignal des damit gekoppelten Weggebers gewonnen wird. Auf diese Weise kann eine zweite Zeilenkamera eingespart werden.

Die Zeilenkamaras sind vorzugsweise hinter der Stützeinrichtung angeordnet und beobachten die Glastafeln durch eine Ausnehmung in der Stützeinrichtung hindurch. Hinter der Stützeinrichtung können sie vor Umgebungseinflüssen besser geschützt werden und die Glasscheiben bleiben für Kontrollen und Handhabungen frei zugänglich.

Je nach der Art der durchzuführenden Bearbeitung kann es genügen, dass das Werkzeug lediglich quer, vorzugsweise im rechten Winkel, zur Förderrichtung des Waagerechtförderers verschiebbar ist. In anderen Fällen, insbesondere dann, wenn das Werkzeug eine Düse ist, mit welcher die Randfuge einer Isolierglasscheibe gefüllt werden soll, benötigt man - wie in der DE-C-28 16 437 offenbart - einen Drehantrieb zum Verdrehen oder Verschwenken des Werkzeugs um eine senkrecht zur Scheibenlaufebene verlaufende Achse; in diesem Fall ist der Auswerterechner ausgangsseitig zweckmässigerweise auch mit dem Drehantrieb verbunden und steuert die Drehbewegung des Werkzeugs, beispielsweise die Drehung einer Düse, wenn diese eine Ecke einer Isolierglasscheibe erreicht hat. Vorzugsweise übermittelt der Auswerterechner in diesem Fall nicht nur ein Steuersignal an den Antriebsmotor, welcher das Werkzeug quer zur Förderrichtung des Waagerechtförderers verschiebt, sondern darüberhinaus an den Drehantrieb des Werkzeugs ein weiteres Signal, welches die Neigung oder Steigung der Glasscheibe bezogen auf die Förderrichtung angibt. Dieses Signal kann dadurch gewonnen werden, dass man das mit Hilfe der Zeilenkamera gewonnene Signal, welches das quer zur Förderrichtung gemessene Maß der Glasscheibe enthält, nach dem Förderweg differenziert, welcher durch das Ausgangssignal des mit dem Waagerechtförderer synchronisierten Weggebers dargestellt wird. Das an den Drehantrieb übermittelte Signal ist also mathematisch die erste Ableitung des Signals, welches an den Antriebsmotor übermittelt wird, welcher das Werkzeug quer zur Förderrichtung verschiebt. Auf diese Weise ist eine automatische Anpassung der Werkzeuglage an die Kontur des Scheibenrandes möglich, auch wenn der Rand der Glasscheibe beliebig gekrümmt ist. Auf diese Weise kann z.B. gewährleistet werden, dass ein Werkzeug, beispielsweise eine Versiegelungsdüse, in gleichbleibendem Winkel zur jeweiligen Tangente am Rand der Glasscheibe orientiert ist.

Grundsätzlich kann die Anordnung der Zeilenkameras in Bezug auf das Werkzeug so gewählt werden, dass das Werkzeug on-line gesteuert wird. Abhängig von der Art des Werkzeugs und der durchzuführenden Bearbeitung kann es jedoch vorteilhafter sein, die Gestalt einer Glasscheibe zu ermitteln, bevor sie das Werkzeug erreicht. In diesem Fall ist der Auswerterechner vorzugsweise mit einem Speicher zum Zwischenspeichern der beobachteten Maße der Glasscheiben ausgerüstet, aus dem die Daten für die Steuerung des Werkzeuges zeitverzögert abgerufen werden. Es ist ein wesentlicher Vorteil dieser Maßnahme, dass die gespeicherten Daten zur Steuerung unterschiedlicher Werkzeuge, welche nacheinander zum Einsatz kommen, um unterschiedliche Bearbeitungen an Glastafeln auszuführen, z.B. Schleifen und Beschichten, wiederholt aus dem Speicher abgerufen werden können. Ein weiterer Vorteil dieser Maßnahme liegt darin, dass sie es erlaubt, die Meßauflösung zu erhöhen. Da für das Aufnehmen, Zwischenspeichern und Auswerten der Bildsignale einer jeden Zeile eine endliche Zeit benötigt wird, die Glasscheibe in in dieser Zeit aufgrund ihrer Vorschubbewegung aber einen gewissen Weg zurücklegt, kann das Maß der Scheibe in Richtung der Abtastzeilen nicht kontinuierlich, sondern nur in vorgegebenen zeitlichen und damit räumlichen Abständen bestimmt werden. Je kleiner der räumliche Abstand (Auflösungsvermögen) zweier Abtastzeilen ist, um so vollkommener läßt sich ein Werkzeug am Rand einer Glasscheibe entlangführen. Am einfachsten kann das Auflösungsvermögen dadurch erhöht werden, dass man die Fördergeschwindigkeit der Glasscheibe verringert. Das ist jedoch ungünstig für die Wirtschaftlichkeit der Vorrichtung. Besser ist es, Zeilenkameras zu verwenden, deren Bildfeld nicht nur aus einer einzigen Zeile, sondern aus mehreren zueinander parallelen Zeilen besteht. Eine solche mehrzeilige Zeilenkamera kann sich von einer einzeiligen Zeilenkamera z.B. dadurch unterscheiden, dass sie als lichtempfindlichen Empfänger anstelle eines einzeiligen CCD ein mehrzeiliges CCD (CCD-Array) enthält. Die in den Zeilen eines solchen mehrzeiligen ladungsgekoppelten Empfängers aufgenommenen Bildsignale können aufeinanderfolgend zwischengespeichert und ausgewertet werden, beispielsweise in der Weise, dass, wenn die Signale einer Zeile zwischengespeichert und die bereits zwischengespeicherten Signale einer anderen Zeile ausgewertet werden, die aus einer dritten Zeile stammenden und bereits ausgewerteten Signale zur Steuerung des Werkzeugs herangezogen werden. Auf diese Weise läßt sich das Auflösungsvermögen proportional zur Anzahl der Zeilen der Zeilenkameras erhöhen.

### Wege zur Ausführung der Erfindung:

Zwei Ausführungsbeispiele der Erfindung sind schematisch in den beigefügten Zeichnungen dargestellt und werden nachfolgend beschrieben.
- Figur 1: zeigt die Vorrichtung in einem Horizontalschnitt,
- Figur 2: zeigt die Vorrichtung in einer Vorderansicht,
- Figur 3: zeigt die Vorrichtung in einer Rückansicht, und
- Figur 4: zeigt eine Abwandlung der in Figur 3 gezeichneten Vorrichtung mit nur einer Zeilenkamera, welche höhenverstellbar ist.

Die Vorrichtung hat als Waagerechtförderer 1 eine Zeile von synchron angetriebenen Rollen, welche an einem nicht dargestellten Gestell angebracht sind. Oberhalb des Waagerechtförderers erstreckt sich als Stützeinrichtung 2 eine Wand, welche von demselben Gestell wie der Waagerechtförderer getragen wird und ein wenig nach hinten geneigt angeordnet ist. Die Wand kann als Luftkissenwand ausgebildet sein, welche Bohrungen hat, aus denen Luft herausgeblasen wird. Die Vorderseite der Wand, über welche der Waagerechtförderer 1 vorsteht, definiert eine Scheibenlaufebene für Glasscheiben 4, welche auf dem Waagerechtförderer 1 stehend und gegen die Wand 2 gelehnt in Richtung des Pfeils 5 gefördert werden.

In der Wand 2 befindet sich ein vertikaler Schlitz 6 und dahinter sind in einem Schutzgehäuse 7 in einigem Abstand von der Wand zwei elektronische Zeilenkameras 8 und 9 auf der einen Seite des Schlitzes und eine Anzahl von im wesentlichen vertikal verlaufenden, stabförmigen Lampen 10 auf der anderen Seite des Schlitzes 6 angeordnet; die Anordnung ist so getroffen, dass von den Lampen 10 auf eine jenseits des Schlitzes 6 befindliche Glasscheibe 4 auftreffendes Licht zu einem erheblichen Teil von der Glasscheibe in Richtung auf die Kameras 8 und 9 reflektiert wird. Auf der Vorderseite der Wand 2 ist in einigem Abstand vor der Wand den Schlitz 6 überdeckend eine schwarze Platte 11 vorgesehen, welche durch die Glasscheibe 4 hindurchgehendes Licht schluckt und zugleich verhindert, dass Streulicht von der Vorderseite der Wand 2 durch den Schlitz 6 hindurch auf die Kameras 8 und 9 fällt. Die beiden Kameras haben einander überlappende Gesichtsfelder 12 und 13, gekennzeichnet durch einen Öffnungswinkel α. Sie dienen dazu, die Glasscheibe 4 zeilenweise abzutasten und sind zu diesem Zweck so ausgerichtet, dass die auf die Scheibenlaufebene 3 bzw. auf die Glasscheibe 4 projizierte Abtastzeile der oberen Zeilenkamera 8 mit jener der unteren Zeilenkamera 9 fluchtet. Der Abstand der Zeilenkameras 8 und 9 voneinander und vom Waagerechtförderer 1 ist vorgegeben.

Auf einer angetriebenen Welle 14 des Waagerechtförderers 1 ist ein inkremental arbeitender Drehgeber 15 angebracht, dessen Ausgangssignale ebenso wie die Ausgangssignale der beiden Kameras 8 und 9 einem Auswerterechner 16 zugeleitet werden. Der Ausgang des Rechners ist mit dem Antriebsmotor 17 eines Werkzeugs 18 verbunden, welches an im wesentlichen vertikalen, zur Scheibenlaufebene parallelen Führungsstangen 19 auf und ab beweglich ist, die hinter einem weiteren Schlitz 20 der Wand 2 angeordnet sind, welcher sich bei Blick in Förderrichtung 5 in einigem Abstand hinter dem Schlitz 6 befindet. Das Werkzeug 18 greift durch den Schlitz 20 hindurch, um die Glasscheibe 4 längs ihres Randes zu bearbeiten, sobald sie in den Einwirkungsbereich des Werkzeuges 18 gelangt.

Die Vorrichtung arbeitet folgendermaßen:

Sobald eine Glasscheibe 4 in das Gesichtsfeld 12, 13 der beiden Zeilenkameras gelangt, erfassen die beiden Zeilenkameras die Höhe h der Glasscheibe, bei der es sich im gezeichneten Beispiel um eine Modellscheibe handelt, welche dadurch von der Rechteckform abweicht, dass ihr oberer Rand schräg verläuft. Die die Höhe der Glasscheibe 4 beinhaltenden Ausgangssignale der Kameras werden dem Auswerterechner 16 zugeführt, welcher die sukzessive ermittelten Meßwerte der Höhe den gleichzeitig übermittelten Meßwerten des inkrementalen Drehgebers 15 zuordnet, so dass der Auswerterechner die Information hat, wie sich die Höhe h der Glasscheibe 4 in Abhängigkeit vom Vorschub 1 der Glasscheibe ändert. Die Daten die diese Abhängigkeit widerspiegeln, werden in einem Speicher 21 des Auswerterechners 16 zwischengespeichert und zeitverzögert zur Steuerung des Antriebsmotors 17 des Werkzeugs 18 verwendet. Die Zeitverzögerung hängt ab vom Abstand des Werkzeugs 18 von der Lage der Abtastzeile in der Mitte des Schlitzes 6; dieser Entfernung entspricht eine feste Anzahl von Vorwärtszählimpulsen des Drehgebers 15. Anstatt von einer Zeitverzögerung auszugehen, kann das verzögerte Ansprechen der Steuerung des Antriebsmotors 17 deshalb auch durch das Abwarten der vorgegebenen Anzahl der Zählimpulse des Drehgebers ausgelöst werden, welche der Entfernung des Werkzeugs 18 von der Lage der Abtastzeilen entspricht; diese Vorgehensweise hat den Vorteil, dass sie zwischenzeitliche Stillstandszeiten des Waagerechtförderers erlaubt.

Zur Kontrolle der aktuellen Lage des Werkzeugs kann dessen Antriebsmotor ebenfalls mit einem inkremental arbeitenden Drehgeber 22 verbunden sein, dessen Ausgangssignale zur Kontrolle einem weiteren Eingang des Auswerterechners 16 zugeführt werden.

Das in Figur 4 dargestellte abgewandelte Ausführungsbeispiel unterscheidet sich vom ersten Ausführungsbeispiel nur darin, dass statt zwei Zeilenkameras nur eine Zeilenkamera 8 vorgesehen ist. Gleiche und einander entsprechende Teile sind in beiden Ausführungsbeispielen mit übereinstimmenden Bezugszahlen bezeichnet. Die allein vorgesehene Kamera ist an einer rechtwinklig zur Förderrichtung 5 und parallel zur Wand 2 verlaufenden Führungsschiene 30 durch einen Motor 31 auf und ab verfahrbar. Die Antriebswelle des Motors 31 ist mit einem inkremental arbeitenden Drehgeber 32 verbunden, dessen Ausgangssignale ebenfalls dem Rechner 16 zugeführt werden. Diese abgewandelte Vorrichtung arbeitet wie folgt: In der Ausgangslage wird die Kamera 8 so tief positioniert, dass ihr Gesichtsfeld den unteren Rand einer Glasscheibe 4 auf jeden Fall erfaßt. Die Lage des unteren Randes ist durch die Oberkante des Waagerechtförderers bestimmt. Solange der obere Rand der Glasscheibe ebenfalls im Gesichtsfeld 12 der Kamera 8 liegt, kann die Kamera in ihrer vorgegebenen Position verbleiben. Nähert sich jedoch der obere Rand der Glasscheibe 4 während des Vorbeilaufs beim Schlitz 6 dem oberen Rand des Gesichtsfeldes 12 bis auf einen vorgegebenen Abstand, wird die Kamera 8 automatisch ein Stück aufwärts verfahren, wobei der Weg durch den Drehgeber 32 gemessen, an den Auswerterechner 16 übermittelt und dort bei der Bildung des Meßergebnisses berücksichtigt wird. Liegt der obere Rand der Glasscheibe bereits zu Anfang ausserhalb des Gerichtsfeldes 12, wird die Kamera bereits zu Anfang soweit hochgefahren, dass der obere Rand der Glasscheibe 4 im Gesichtsfeld 12 liegt.

### Gewerbliche Anwendbarkeit:

Die Erfindung ist anwendbar zum Steuern von Bearbeitungsvorgängen an den Rändern von Glastafeln, insbesondere in Isolierglasfertigungslinien.

## Patentansprüche

1. Vorrichtung zum Steuern der Bewegung eines Werkzeugs (18) längs des Randes von Glasscheiben (4), insbesondere von Isolierglasscheiben,
mit einem Waagerechtförderer (1), auf dem die Glasscheiben (4) durch eine Stützeinrichtung (2), welche mit ihrer die Abstützung bewirkenden Vorderseite eine Scheibenlaufebene (3) definiert, gestützt gefördert werden,
mit einem oder mehreren optischen Sensoren (8, 9), welche die Glasscheiben (4) abtasten,
und mit einem Antriebsmotor (17) zum Verschieben des Werkzeugs (18) parallel zur Scheibenlaufebene (3) quer zur Förderrichtung (5) des Waagerechtförderers (1),
**dadurch gekennzeichnet,** dass als optische Sensoren eine oder mehrere elektronische Zeilenkameras (8, 9) vorgesehen sind, welche so gegen die Scheibenlaufebene (3) gerichtet angeordnet sind, dass sich die in oder parallel zu der Scheibenlaufebene (3) liegenden Abtastzeilen jeweils rechtwinklig zur Förderrichtung (5) erstrecken,
dass ein mit dem Waagerechtförderer (1) synchronisierter Weggeber (15) zum Messen des Förderweges vorgesehen ist,
und dass ein Auswerterechner (16) vorgesehen ist, der eingangsseitig mit dem Ausgang der Zeilenkamera(s) (8,9) sowie mit dem Ausgang des Weggebers (15) und ausgangsseitig mit dem Antriebsmotor (17) des Werkzeugs (18) verbunden ist.

2. Vorrichtung nach Anspruch 1, **dadurch gekennzeichnet,**
dass die Zeilenkamera(s) (8, 9) unter einem von 90° verschiedenen Winkel (β) zur Förderrichtung (5) gegen die Scheibenlaufebene (3) gerichtet ist bzw. sind.

3. Vorrichtung nach Anspruch 1, **dadurch gekennzeichnet,**
dass die Zeilenkamera(s) (8, 9) senkrecht zur Förderrichtung (5), aber unter einem von 90° verschiedenen Winkel zur Scheibenlaufebene (3) gegen diese gerichtet ist bzw. sind.

4. Vorrichtung nach einem der vorstehenden Ansprüche, **dadurch gekennzeichnet,** dass wenigstens zwei Zeilenkameras (8, 9) vorgesehen sind, deren objektseitige Abtastzeilen miteinander fluchten, wobei die Abtastzeilen einander benachbarter Zeilenkameras (8, 9) sich teilweise überlappen.

5. Vorrichtung nach einem der vorstehenden Ansprüche, **dadurch gekennzeichnet,** dass die Zeilenkamera(s) (8, 9) justierbar, aber im übrigen ortsfest angeordnet sind.

6. Vorrichtung nach einem der Ansprüche 1 bis 4, **dadurch gekennzeichnet,** dass nur eine einzige Zeilenkamera (8) vorgesehen ist,
dass diese eine Zeilenkamera (8) durch einen Schrittmotor (31) rechtwinklig zur Förderrichtung (5) parallel zur Scheibenlaufebene (3) verschiebbar ist,
und dass ein mit dem Schrittmotor (31) synchronisierter Weggeber (32) vorgesehen ist, dessen Ausgang mit einem Eingang des Auswerterechners (16) verbunden ist.

7. Vorrichtung nach einem der vorstehenden Ansprüche, **dadurch gekennzeichnet,** dass auf derselben Seite der Scheibenlaufebene (3) wie die Zeilenkamera(s) (8, 9) eine gegen die Scheibenlaufebne (3) gerichtete Lichtquelle (10) vorgesehen ist.

8. Vorrichtung nach Anspruch 7, **dadurch gekennzeichnet,**
dass auf der der Lichtquelle (10) abgewandten Seite der Scheibenlaufebene (3) eine geschwärzte Fläche (11) vorgesehen ist.

9. Vorrichtung nach einem der vorstehenden Ansprüche,
**dadurch gekennzeichnet,** dass die Zeilenkamera(s) (8, 9) hinter der Stützeinrichtung (2) angeordnet sind und durch eine in der Stützeinrichtung (2) vorgesehene Ausnehmung (6) hindurch die Glastafeln (4) beobachten.

10. Vorrichtung nach einem der vorstehenden Ansprüche, **dadurch gekennzeichnet,** dass das Werkzeug (18) einen Drehantrieb zum Verdrehen oder Verschwenken des Werkzeugs (18) um eine senkrecht zur Scheibenlaufebene verlaufende Achse hat und dass der Auswerterechner (16) ausgangsseitig auch mit dem Drehantrieb verbunden ist.

11. Vorrichtung nach Anspruch 10, **dadurch gekennzeichnet,** dass der Auswerterechner (16) an den Antriebsmotor (17) des Werkzeugs (18) ein Steuersignal übermittelt, welches das quer zur Förderrichtung des Waagerechtförderers (1) ermittelte Maß h der Glasscheibe (4) in Abhängigkeit vom Ausgangssignal 1 des mit dem Waagerechtförderer (1) synchronierten Weggebers (15) enthält, und an den Drehantrieb des Werkzeugs (18) ein Signal, welches die erste Ableitung dh/dl des Maßes h enthält, übermittelt.

12. Vorrichtung nach einem der vorstehenden Ansprüche, **dadurch gekennzeichnet,** dass der Auswerterechner (16) einen Speicher (21) zum Zwischenspeichern der beobachteten Maße der Glasscheiben (4) hat.

13. Vorrichtung nach einem der vorstehenden Ansprüche, **dadurch gekennzeichnet,** dass die Zeilenkameras (8, 9) ein aus mehreren Zeilen aufgebautes Bildfeld haben.

14. Vorrichtung nach einem der vorstehenden Ansprüche, **dadurch gekennzeichnet,** dass die Zeilenkameras (8, 9) als lichtempfindlichen Empfänger ein ein- bzw. mehrzeiliges CCD-Array haben.

## Claims

1. An apparatus for controlling the movement of a tool (18) along the edge of glass panes (4), particularly of insulating glass panes, comprising
a horizontal conveyor (1), on which the glass panes (4) are conveyed while they are supported by backing means (2), which by their supporting forward surface define a plane of pane travel (3),
one or more optical sensors (8, 9) for scanning the glass panes (4),
and a drive motor (17) for displacing the tool (18) in a direction which is parallel to the plane of pane travel (3) and transverse to the direction of travel (5) of the horizontal conveyor (1),
characterized in that the optical sensors consist of one or more electronic line cameras (8, 9), which are so directed toward the plane of pane travel (3) that their scanning lines extend in or parallel to the plane of pane travel (3) and at right angles to the direction of travel (5),
a displacement pickup (15) for measuring the distance travelled is synchronized with the horizontal conveyor (1),
and an evaluating computer (16) is provided, which is connected at its input to the output of the line camera(s) (8, 9) and to the output of the displacement pickup (15) and at its output to the drive motor (17) of the tool (18).

2. An apparatus according to claim 1, characterized in that the line camera(s) (8, 9) is or are directed toward the plane of pane travel (3) at an angle (β) other than 90° to the direction of travel (5).

3. An apparatus according to claim 1, characterized in that the line camera(s) (8, 9) are directed at right angles to the direction of travel (5) but is or are directed toward the plane of pane travel (3) at an angle other than 90° to said plane.

4. An apparatus according to any of the preceding claims, characterized in that at least two line cameras (8, 9) are provided and on their object side have scanning lines aligned with each other and the scanning lines of adjacent line cameras (8, 9) overlap in part.

5. An apparatus according to any of the preceding claims, characterized in that the line camera(s) (8, 9) are adjustable but in other respects are stationary.

6. An apparatus according to any of claims 1 to 4, characterized in that only a single line camera (8) is provided,
said one line camera (8) is displaceable by a stepping motor (31) in a direction which is at right angles to the direction of travel (5) and parallel to the plane of pane travel (3),
and a displacement pickup (32) is synchronized with the stepping motor (31) and has an output which is connected to an input of the evaluating computer (16).

7. An apparatus according to any of the preceding claims, characterized in that a light source (10) which is directed toward the plane of pane travel (3) is provided on the same side of the plane of pane travel (3) as the line camera(s) (8, 9).

8. An apparatus according to claim 7, characterized in that a blackened surface (11) is provided on that side of the plane of pane travel (3) which faces away from the light source (10).

9. An apparatus according to any of the preceding claims, characterized in that the line camera(s) (8, 9) are arranged behind the backing means (2) and view the glass plates (4) through an aperture (6) in the backing means (2).

10. An apparatus according to any of the preceding claims, characterized in that the tool (18) comprises a rotary drive for rotating or pivotally moving the tool (18) about an axis that extends at right angles to the plane of pane travel and that the output of the evaluating computer (16) is connected also to the rotary drive.

11. An apparatus according to claim 10, characterized in that the evaluating computer (16) delivers to the drive motor (17) of the tool (18) a control signal which represents the dimension h of the glass pane (4) in a direction which is transverse to the direction of travel of the horizontal conveyor (1) in dependence on the output signal 1 of the displacement pickup (15) that is synchronized with the horizontal conveyor (1) and the evaluating computer (16) delivers to the rotary drive of the tool (18) a signal which represents the first derivative dh/dl of the dimension h.

12. An apparatus according to any of the preceding claims, characterized in that the evaluating computer (16) comprises a memory (21) for a temporary storage of the detected dimensions of the glass panes (4).

13. An apparatus according to any of the preceding claims, characterized in that the line cameras (8, 9) have a field of view composed of a plurality of lines.

14. An apparatus according to any of the preceding claims, characterized in that the line cameras (8, 9) comprise a light-sensitive receiver consisting of a single-line or multi-line CCD array.

## Revendications

1. Dispositif de commande du déplacement d'un outil (18) le long du bord d'une plaque de verre (4), notamment d'une plaque de verre isolant comprenant :
- un convoyeur à rouleaux (1), sur lequel les plaques de verre sont transportées et d'une installation de soutien (2) à travers laquelle la plaque est maintenue, la face avant de ladite installation, qui procure le soutien, définissant avec le convoyeur à rouleaux un chemin de roulement (3) des plaques,
- un ou plusieurs capteurs optiques (8,9) qui balayent les plaques de verre (4), et
- un moteur d'entraînement (17) assurant le déplacement de l'outil (18) parallèlement au chemin de roulement (3) des plaques transversalement à la direction de transport (5) du convoyeur à rouleaux (1), caractérisé,
. en ce que les capteurs optiques sont constitués par une ou plusieurs caméra(s) à balayage en ligne (8,9), disposée(s) contre le chemin de roulement (3) des plaques avec une orientation telle que, les lignes de balayage, couchées dans le chemin de roulement (3) des plaques ou dans un plan parallèle, se projettent respectivement perpendiculairement à la direction de transport (5),
. en ce qu'il est pourvu d'un encodeur (15) synchronisé avec le convoyeur à rouleaux (1), ledit encodeur (15) mesurant la progression, et
. en ce qu'il est muni d'un ordinateur superviseur (16) qui est relié en entrée avec la sortie de la ou des caméra(s) de balayage (8, 9) et la sortie de l'encodeur (15) et en sortie, avec le moteur d'entraînement (17) de l'outil (18).

2. Dispositif selon la revendication 1, caractérisé en ce que la ou les caméra(s) (8, 9) est ou sont orientée(s) vers le chemin de roulement (3) des plaques selon un angle β, par rapport à la direction de transport (5), différent de 90°.

3. Dispositif selon la revendication 1, caractérisé en ce que la ou les caméra(s) de balayage (8, 9) est ou sont orientée(s) perpendiculairement à la direction de transport (5) mais sous un angle par rapport au chemin de roulement (3) des plaques différent de 90°.

4. Dispositif selon l'une des revendications précédentes, caractérisé en ce qu'il comporte au moins deux caméras de balayage (8, 9) dont les lignes de balayage de l'objet sont alignées, permettant ainsi auxdites lignes des caméras voisines (8, 9) de se chevaucher en partie.

5. Dispositif selon l'une des revendications précédentes, caractérisé en ce que, la ou les caméra(s) de balayage (8, 9) est ou sont ajustable(s) mais au demeurant montée(s) fixes.

6. Dispositif selon l'une des revendications 1 à 4 caractérisé,
. en ce qu'il ne comporte qu'une seule caméra de balayage (8),
. en ce que cette caméra de balayage (8) unique est mobile parallèlement au chemin de roulement (3) des plaques et perpendiculairement à la direction de transport (5) par l'intermédiaire d'un moteur pas à pas (31), et
. en ce qu'il comporte un encodeur (32) synchronisé avec le moteur pas à pas (31), la sortie dudit encodeur (32) étant relié à une entrée de l'ordinateur superviseur (16).

7. Dispositif selon l'une des revendications précédentes, caractérisé en ce qu'il comporte, du même côté du chemin de roulement (3) des plaques que la ou les caméra(s) (8, 9), une source de lumière (10) dirigée contre le chemin de roulement (3) des plaques.

8. Dispositif selon la revendication 7, caractérisé en ce qu'il comporte, sur le côté du chemin de roulement (3) des plaques opposé à la source de lumière (10) une surface noircie (11).

9. Dispositif suivant l'une des revendications précédentes caractérisé en ce que la ou les caméra(s) de balayage (8,9) est ou sont disposée(s) derrière l'installation de soutien (2) et observent, à travers une ouverture (6) prévue dans l'installation de soutien (2), les plaques de verre (4).

10. Dispositif suivant l'une des revendications précédentes, caractérisé en ce que l'outil (18) possède un moteur d'orientation assurant les manoeuvres de contournement et de balayage horizontal de l'outil (18) selon un axe perpendiculaire au chemin de roulement (3) des plaques et en ce que l'ordinateur superviseur (16) est relié en sortie également avec le moteur d'orientation.

11. Dispositif suivant la revendication 10, caractérisé en ce que l'ordinateur superviseur (16) transmet un signal de commande au moteur d'entraînement (17) de l'outil (18), lequel signal comprend la grandeur h de la plaque de verre (4) déterminée transversalement à la direction de transport du convoyeur à rouleaux (1), en fonction du signal 1 de sortie de l'encodeur (15) synchronisé avec le convoyeur à rouleaux (1), et un signal au moteur d'orientation de l'outil (18), lequel signal comprend la première dérivée dh/dl de la grandeur h.

12. Dispositif suivant l'une des revendications précédentes, caractérisé en ce que l'ordinateur superviseur (16) possède une mémoire (21) destinée à la mémorisation temporaire de la grandeur observée sur la plaque de verre (4).

13. Dispositif selon l'une des revendications précédentes, caractérisé en ce que les caméras de balayage (8, 9) ont un champ d'image constitué de plusieurs lignes.

14. Dispositif selon l'une des revendications précédentes, caractérisé en ce que le récepteur photosensible des caméras de balayage (8, 9) consiste en un CCD-Array mono ou multicellulaire.
